# NOUVEAU FASCICULE DE BREVET EUROPEEN

(11) **EP 0 964 968 B2**
(45) Date de publication et mention de la décision concernant l'opposition: **27.11.2013**
(45) Mention de la délivrance du brevet: 11.12.2002
(21) Numéro de dépôt: 98901890.8
(22) Date de dépôt: 06.02.1998
(51) Int. Cl.: E04D 5/06, E04D 5/14

(54) **COUVERTURE DE TOITURE**
DACHABDECKUNG
ROOF COVER

(30) Priorité: 28.02.1997 BE 9700180
(43) Date de publication de la demande: 22.12.1999
(73) Titulaire: Piront, Vincent, 4890 Thimister-Clermont (BE)
(72) Inventeur: Piront, Vincent, 4890 Thimister-Clermont (BE)
(74) Mandataire: Pronovem
(86) Numéro de dépôt international: PCT/BE1998/000016
(87) Numéro de publication internationale: WO 1998/038399

(56) Documents cités:
- EP-A- 0 528 519
- DE-A- 2 336 229
- FR-A- 1 335 470
- US-A- 4 718 211
- US-A- 5 572 843

## Description

### Domaine de l'invention

La présente invention se rapporte à la pose de couvertures de bâtiments; elle concerne en particulier une couverture de toiture nouvelle.

### Technique antérieure

Les couvertures de toiture sont habituellement réalisée à l'aide de tôles de zinc avec joints debout. Ces couvertures en zinc ont l'inconvénient de se dilater avec la chaleur et d'être fragiles lors de fortes gelées. De plus, les tôles de zinc doivent être ventilées par dessous afin d'éviter leur vieillissement anormal. Enfin, les couvertures en zinc ne peuvent être fixées que sur des planches en bois.

Par DE-A-23362229 et US-A-5572843 on connait des systèmes de couverture dans lesquels une membrane d'étanchéité en matière synthétique est étendue sur la toiture, laquelle membrane est fixée à l'aide de barres plates ou de profilés en matière synthétique. Ces barres ou ces profilés ne donnent cependant pas à la toiture ainsi couverte une apparence esthétique similaire à celle d'une couverture en zinc traditionnelle.

Le document "Protan Tak- og membransystemer" daté de février 1995 décrit plusieurs formes d'exécution d'éléments pouvant servir à des toitures dans lesquels on observe la présence d'une membrane sur laquelle sont apposés des profilés disposés parallèlement. Ces profilés peuvent être de type omega ou triangulaire.

Le document "avt-info" daté de décembre 1991 décrit un profilé omega se présentant sous la forme d'un profilé PVC souple présentant la même soudabilité que de membranes de toiture sur lesquelles le profilé peut être soudé.

Le document "NBI Technical Approval" de Norwegian Institute for Building Investigation daté de février 1995 et révisé en avril 1996 reprend en détail les spécification des membranes de toiture en PVC.

### Résumé de l'invention

L'invention propose un système de couverture pour toiture tel que décrit à la revendication 1.

Outre que l'invention permet de réaliser des couvertures de toiture qui ne présentent pas les inconvénients des couvertures en zinc, la couverture de toiture suivant l'invention présente encore les avantages suivants :
(i) exécution plus facile et plus rapide de la couverture que les couvertures en zinc à joints debout,
(ii) grand choix pour le support de la couverture,
(iii) réduction du coût de la couverture par rapport à une couverture en zinc à joints debout,
(iv) apparence de la couverture assez similaire à celle d'une couverture en zinc traditionnelle.

L'invention est exposée plus en détails dans ce qui suit à l'aide des dessins joints.

### Brève description des dessins

La figure 1 est une vue de dessus d'une surface de toiture couverte conformément à l'invention.

La figure 2 montre une coupe suivant la ligne II-II de la figure 1.

La figure 3 est une vue agrandie d'un profilé représenté à la figure 2.

### Description d'un mode de réalisation de l'invention

Sur la surface d'un élément 11 d'une toiture, par exemple un isolant, un voligeage, du béton, une tôle, etc, on fixe mécaniquement, par un moyen quelconque, une membrane d'étanchéité homogène constituée de feuilles 12 en PVC, par exemple.

Sur cette membrane 12 sont mis en place des profilés d'une pièce 13 en matière synthétique, par exemple des profilés souples en PVC, disposés parallèlement les uns aux autres avec un écartement régulier entre eux. Les profilés 13 sont fixés sur la membrane 12 par soudure, par exemple par soudure à froid à l'aide de tétra hydrofurane ou par soudure à l'air chaud.

Selon l'invention, tel que representé à la figure 3, les profilés 13 comportent une semelle 14 et une âme saillante 15 surmontée d'une partie 16 ayant en section transversale un profil de forme générale triangulaire. L'âme 15 du profilé a par exemple une largeur d'environ 1 cm et une hauteur d'environ 3 cm. Dans le mode d'exécution montré en figure 3, les profilés 13 se trouvent fixés sur la zone de chevauchement de deux feuilles de PVC 12 consécutives, ce qui a pour effet de rendre les joints invisibles. L'apparence d'une couverture de toiture ainsi réalisée de façon simple et rapide, est similaire à celle d'une couverture de toiture en zinc traditionnelle.

## Revendications

1. Système de couverture pour toiture comprenant une membrane d'étanchéité (12) en matière synthétique et plusieurs barres (13) en matière synthétique disposées parallèlement les unes aux autres sur la surface de la membrane d'étanchéité, la membrane d'étanchéité (12) étant fixée mécaniquement à un élément de toiture (11), chacune des barres (13) étant constituée d'un profilé d'une pièce en matière synthétique, comportant une semelle (14) soudée sur la membrane d'étanchéité (12) et une âme saillante (15), **perpendiculaire à la semelle (14), à flancs latéraux essentiellement droits et** surmontée d'une partie (16), **caractérisé en ce que** ladite partie (16) a en section transversale une forme générale triangulaire, donnant une apparence similaire à celle d'une couverture en zinc à joints debout, **la base de la partie triangulaire (16) couvrant toute la section transversale de l'âme saillante (15) sans en dépasser les flancs**.

2. Système de couverture de toiture suivant la revendication 1, **caractérisé en ce que** la partie (16) précitée présente un faîte (17) arrondi.

3. Système de couverture pour toiture suivant la revendication 1 ou 2, **caractérisé en ce que** le profilé (13) est un profilé souple.

4. Système de couverture pour toiture suivant la revendication 3, **caractérisé en ce que** la semelle (14) de chaque profilé souple (13) est soudée sur la zone de chevauchement de deux feuilles ou bandes d'étanchéité (12) consécutives.

## Patentansprüche

1. Dachdeckungssystem, aufweisend eine Dichtungsmembrame (12) aus Kunststoff und mehrere Stege (13) aus Kunststoff, die parallel zueinander auf der Oberfläche der Dichtungsmembrame angeordnet sind, wobei die Dichtungsmembrame (12) mechanisch an einem Dachelement (11) befestigt ist, wobei jeder Steg (13) aus einem einstückigen Profil aus Kunstsoff gebildet ist mit einer Sohle (14), die an die Dichtungsmembrane (12) geschweißt ist und einem vorspringenden Kern (15), der senkrecht zur Sohle (14) verläuft, mit hauptsächlich geraden Seiten und der von einem Teil (16) überragt wird, **dadurch gekennzeichnet, dass** der genannte Teil (16) in seinem quer verlaufenden Abschnitt eine allgemeine dreieckige Form hat und somit ein ähnliches Aussehen wie das eines Dachdeckungssystems aus Zink mit aufrechten Fugen aufweist, wobei die Basis des dreieckigen Teils (16) den gesamten quer verlaufenden Teil des vorspringenden Kerns (15) abdeckt, ohne dessen Seiten zu überragen.

2. Dachdeckungssystem gemäß Anspruch 1, **dadurch gekennzeichnet, dass** der gennante Teil (16) eine abgerundete Spitze (17) aufweist.

3. Dachdeckungssystem gemäß den Ansprüchen 1 oder 2, **dadurch gekennzeichnet, dass** das Profil (13) ein biegsames Profil ist.

4. Dachdeckungssystem gemäß Anspruch 3, **dadurch gekennzeichnet, dass** die Sohle (14) jedes biegsamen Profils (13) an die Überlappungszone von zwei aufeinanderfolgenden Blättern oder Dichtungsstreifen (12) geschweißt ist.

## Claims

1. A system for covering a roof, comprising a sealing membrane (12) of synthetic material and a plurality of bars (13) of synthetic material arranged parallel to one another on the surface of the sealing membrane, the sealing membrane (12) being mechanically secured to a roofing element (11), **characterized in that** each of the bars (13) comprises a section member in one piece consisting of synthetic material, composed of a base (14) welded to the sealing membrane (12) and a projecting web (15), perpendicular to the base (14), with mainly straight lateral flanks and surmounted by a portion (16), **characterized in that** said portion (16) has a cross-section of generally triangular shape, giving an appearance similar to that of a zinc covering with standing seams, the base of the triangular portion (16) covering all the cross-section of the projecting web (15) without being wider than the flanks.

2. A system for covering a roof according to claim 1, **characterized in that** the above-mentioned portion (16) has a rounded crest (17).

3. A system for covering a roof according to claim 1 or 2, **characterized in that** the section member (13) is flexible.

4. A system for covering a roof according to claim 3, **characterized in that** the base (14) of each flexible section member (13) is welded to the overlapping zone of two consecutive sealing sheets or strips (12).
